# EUROPÄISCHE PATENTSCHRIFT

(11) **EP 2 629 004 B1**
(45) Veröffentlichungstag und Bekanntmachung des Hinweises auf die Patenterteilung: **27.04.2016**
(21) Anmeldenummer: 13154768.9
(22) Anmeldetag: 11.02.2013
(51) Int. Cl.: F21V 27/02, F21V 31/00, F21V 33/00, F21S 8/02, F21Y 115/10

(54) **Einbauleuchte für den Außenbereich, insbesondere zur Montage in einem Fensterrahmenprofil**
Recessed luminaire for outdoor use, in particular for mounting in a window frame profile
Lampe encastrée pour la zone extérieure, en particulier pour le montage dans un profilé de cadre de fenêtre

(30) Priorität: 17.02.2012 DE 102012202483
(43) Veröffentlichungstag der Anmeldung: 21.08.2013
(73) Patentinhaber: Zumtobel Lighting GmbH, 6850 Dornbirn (AT)
(72) Erfinder: Skergeth, Sascha, 6890 Lustenau (AT); Clauss, Bernd, 6800 Feldkirch (AT)
(74) Vertreter: Thun, Clemens

(56) Entgegenhaltungen:
- DE-U1-202009 000 236
- GB-A- 1 098 724
- GB-A- 2 419 935
- US-A1- 2004 012 951
- US-A1- 2005 024 856
- US-A1- 2006 077 653
- US-A1- 2007 045 003
- US-A1- 2010 207 542
- US-B1- 7 182 627

## Beschreibung

Die Erfindung betrifft eine Einbauleuchte für den Außenbereich, insbesondere zur Montage in einem Fensterrahmenprofil, mit einer Anlagefläche zur Anlage an einen Randbereich einer Einbauöffnung, einer Lichtquelle und einem Lichtbeeinflussungselement zur optischen Beeinflussung des Lichts. Weiterhin betrifft die Erfindung ein Fensterrahmenprofil mit einer derartigen Einbauleuchte.

Einbauleuchten für den Außenbereich sind aus dem Stand der Technik bekannt. Allerdings sind diese bekannten Einbauleuchten vergleichsweise voluminös und schwer, so dass sie sich in der Regel nicht zur Beleuchtung von kleineren Strukturen wie beispielsweise Fensterlaibungen eignen. Außerdem weisen diese Leuchten üblicherweise eine gleichmäßig gerichtete Lichtabstrahlung auf, so dass die Gefahr einer unerwünschten Blendung besteht, wenn mit einer solchen Einbauleuchte dennoch eine Fensterlaibung beleuchtet wird.

Aus der GB 2 419 935 A ist eine Fenster-Einbauleuchte bekannt, die eine Anlagefläche zur Anlage an einen Randbereich einer Einbauöffnung aufweist. Zur Beeinflussung der Lichtabgabe weist die Leuchte einen Reflektor auf.

Aus der US 2006/0077653 A1 ist eine Einbauleuchte für Kühlbereiche bekannt, die einen Reflektor und ein Linsenelement umfasst.

Aus der US 2007/0045003 A1 ist eine Verteilerbox für Unterwasserkabel bekannt.

Eine weitere Einbauleuchte ist aus der Schrift US 2005/0024856 A1 bekannt.

Der Erfindung liegt die Aufgabe zugrunde, eine verbesserte Einbauleuchte anzugeben. Insbesondere soll sich die Einbauleuchte zur Beleuchtung einer Fensterlaibung eignen. Außerdem soll ein Fensterrahmenprofil mit einer solchen Einbauleuchte angegeben werden.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Einbauleuchte für den Außenbereich vorgesehen, insbesondere zur Montage in einem Fensterrahmenprofil, die eine Anlagefläche zur Anlage an einen Randbereich einer Einbauöffnung aufweist, wobei durch die Anlagefläche eine Einbauebene der Einbauleuchte festgelegt ist. Weiterhin weist die Einbauleuchte eine Lichtquelle zur Abstrahlung eines Lichts auf, sowie ein Lichtbeeinflussungselement zur optischen Beeinflussung des Lichts. Das Lichtbeeinflussungselement ist dabei derart gestaltet, dass das Licht durch das Lichtbeeinflussungselement in einer, senkrecht zu der Einbauebene orientierten, ersten Abstrahlebene weiter aufgefächert wird, als in einer, senkrecht zu der Einbauebene und senkrecht zu der ersten Abstrahlebene orientieren, zweiten Abstrahlebene.

Durch diese Gestaltung lässt sich die Einbauleuchte besonders nahe an einer im Wesentlichen planen Fläche, beispielsweise einer Fensterscheibe, anordnen, so dass ein Bereich um die plane Fläche herum, also beispielsweise eine Fensterlaibung, beleuchtet wird, jedoch keine nennenswerte Lichtabgabe darüber hinaus erfolgt. Eine Blendungsgefahr im Fall einer entsprechenden Fensterlaibungs- oder Fassadenbeleuchtung ist hierdurch verringert. Dadurch, dass die Einbauleuchte dabei praktisch unmittelbar an die plane Fläche angrenzend montiert werden kann, lässt sie sich grundsätzlich besonders kleinräumig gestalten.

Vorzugsweise ist das Lichtbeeinflussungselement weiterhin derart gestaltet, dass das Licht in der ersten Abstrahlebene und/oder in der zweiten Abstrahlebene symmetrisch zu einer Normalen der Einbauebene abgegeben wird. Hierdurch ist eine einfache und dabei weiterhin besonders kleinräumige Gestaltung der Einbauleuchte ermöglicht. Beispielsweise lässt sich auf diese Weise das Lichtbeeinflussungselement entsprechend symmetrisch gestalten.

Vorzugsweise ist eine Länge der Anlagefläche in Richtung der ersten Abstrahlebene größer als eine Breite der Anlagefläche in Richtung der zweiten Abstrahlebene. Auf diese Weise lässt sich die Einbauleuchte mit einer besonders kleinen Breite bzw. besonders schmal gestalten, so dass sie sich auch in besonders kleine Fensterrahmenprofile etc. einbauen lässt.

Vorzugsweise umfasst die Lichtquelle wenigstens eine LED. Insbesondere kann sie aus einer oder mehreren LEDs bestehen. Auch hierdurch ist eine besonders kleinräumige Gestaltung der Einbauleuchte ermöglicht. Vorzugsweise ist dabei die Lichtquelle derart angeordnet, dass sie die erste Abstrahlebene durchsetzt.

Die Anlagefläche ist erfindungsgemäß durch ein Einbaugehäuse der Einbauleuchte gebildet. Hierdurch lässt sich die Einbauleuchte auf einfache Weise besonders geeignet dicht gestalten. Herstellungstechnisch vorteilhaft ist das Einbaugehäuse ein Druckgussgehäuse.

Eine besonders einfache Herstellung der Einbauleuchte ist ermöglicht, wenn das Lichtbeeinflussungselement - vorzugsweise lediglich - über eine Rastverbindung mit dem Einbaugehäuse verbunden ist.

Das Einbaugehäuse weist erfindungsgemäß wenigstens zwei stiftartige Fortsätze mit Längsachsen auf, die normal zu der Einbauebene orientiert sind, wobei die Fortsätze Führungselemente für weitere Bauteile der Einbauleuchte bei einem Zusammenbau der Einbauleuchte darstellen. Hierdurch ist ein besonders einfacher Zusammenbau der Einbauleuchte ermöglicht. Wenn dabei die weiteren Bauteile mit dem Einbaugehäuse durch eine Verpressung verbunden sind, ist eine besonders einfache, zuverlässige und dichte Verbindung ermöglicht.

Die weiteren Bauteile umfassen erfindungsgemäß ein Dichtelement sowie ein Halteelement für die Lichtquelle, wobei das Dichtelement eine Dichtung zwischen dem Einbaugehäuse und dem Halteelement bildet. Hierdurch ist eine besonders zuverlässige Abdichtung ermöglicht.

Erfindungsgemäß weist die Einbauleuchte außerdem eine Zugentlastungseinrichtung für ein Kabel zur Zuführung von elektrischem Strom zum Betrieb der Lichtquelle auf, wobei die Zugentlastungseinrichtung vorzugsweise derart angeordnet ist, dass sie die erste Abstrahlebene durchsetzt. Dies ermöglicht weiterhin eine besonders schmale Ausführung der Einbauleuchte. Herstellungstechnisch vorteilhaft umfasst die Zugentlastungseinrichtung dabei zwei separate Teile, die im zusammengesetzten Zustand das Kabel umklammernd fixieren.

Dabei stellt erfindungsgemäß ein erstes der beiden separaten Teile eines der weiteren Bauteile dar und das zweite der beiden separaten Teile ist durch das Dichtelement gebildet; hierdurch lässt sich durch die Verpressung unmittelbar auch die Zugentlastungseinrichtung bilden.

Bauteile lassen sich einsparen, wenn die Zugentlastungseinrichtung weiterhin zur Abdichtung der Einbauleuchte um das Kabel herum ausgebildet ist. Dabei weist vorzugsweise die Zugentlastungseinrichtung einen Umklammerungsbereich und einen Dichtbereich auf, wobei der Dichtbereich aus einem flexibleren Material gebildet ist als der Umklammerungsbereich.

Eine besonders einfache Montage in der Einbauöffnung ist ermöglicht, wenn die Einbauleuchte weiterhin ein Federelement zur Halterung der Einbauleuchte in der Einbauöffnung aufweist.

Gemäß einem weiteren Aspekt der Erfindung ist ein Fensterrahmenelement vorgesehen, das ein Fensterrahmenprofil und wenigstens eine erfindungsgemäße Einbauleuchte aufweist; dabei weist das Fensterrahmenprofil wenigstens eine Einbauöffnung für die wenigstens eine Einbauleuchte auf und die wenigstens eine Einbauleuchte ist in die wenigstens eine Einbauöffnung eingebaut. Vorteilhaft weist dabei die wenigstens eine Einbauleuchte eine Überhitzungs-Schutzeinrichtung auf.

Die Erfindung wird im Folgenden anhand von Ausführungsbeispielen und mit Bezug auf die Zeichnungen näher erläutert. Es zeigen:
- Fig. 1: eine Skizze zu einem ersten Ausführungsbeispiel einer erfindungsgemäßen Einbauleuchte, montiert in einem Fensterrahmenprofil,
- Fig. 2: eine entsprechende Skizze, jedoch ohne die Angabe von unterschiedlichen Ebenen,
- Fig. 3: eine weitere Skizze zum ersten Ausführungsbeispiel, nach Art einer Explosionsdarstellung,
- Fig. 4: eine Seitenansicht normal zu der ersten Abstrahlebene,
- Fig. 5: eine Aufsicht,
- Fig. 6: eine Seitenansicht normal zu der zweiten Abstrahlebene,
- Fig. 7: eine entsprechende Seitenansicht, bei der die Einbauleuchte in dem Fensterrahmenprofil eingebaut ist,
- Fig. 8: eine Skizze zu einem zweiten Ausführungsbeispiel, nach Art einer Explosionsdarstellung,
- Fig. 9: eine entsprechende Seitenansicht normal zu der ersten Abstrahlebene,
- Fig. 10: eine entsprechende Aufsicht und
- Fig. 11: eine entsprechende Ansicht normal zu der zweiten Abstrahlebene.

In den Figuren 1 bis 7 sind Skizzen zu einem ersten Ausführungsbeispiel einer erfindungsgemäßen Einbauleuchte gezeigt. Die Einbauleuchte ist für einen Betrieb im Außenbereich ausgebildet. Insbesondere kann die Einbauleuchte derart gestaltet sein, dass sie der Schutzart IP65 entspricht (IP: ingress protection).

Die Einbauleuchte gemäß diesem Ausführungsbeispiel ist zur Montage in einem, in den Figuren 1 und 2 abschnittweise und beispielhaft dargestellten, Fensterrahmenprofil 3 vorgesehen bzw. ausgebildet. Dabei ist die Gestaltung derart, dass mit der Einbauleuchte ein entsprechender Bereich einer Fensterlaibung oder Ähnliches beleuchtet werden kann.

Allgemeiner formuliert eignet sich die Einbauleuchte jedoch zur streifenden bzw. quasi parallel gerichteten Beleuchtung einer in erster Näherung planen Fläche, wie beispielsweise einem Fassadenbereich. Dabei kann die Einbauleuchte in Einbauöffnungen eingebaut werden, die beispielsweise einen horizontal verlaufenden Randbereich aufweisen, aber auch in andersartig orientierte Einbauöffnungen, also beispielsweise in Einbauöffnungen in vertikalen Wandbereichen.

Die Einbauleuchte weist eine - beispielhaft in Fig. 4 bezeichneten - Anlagefläche 2 auf, die zur Anlage an einen Randbereich R einer Einbauöffnung dient. Dabei ist durch die Anlagefläche 2 eine Einbauebene E der Einbauleuchte festgelegt. Insbesondere kann die Gestaltung derart sein, dass die Anlagefläche 2 innerhalb der Einbauebene E verlaufend ausgebildet ist. In Fig. 1 ist die Einbauebene E perspektivisch skizziert.

Weiterhin weist die Einbauleuchte eine beispielhaft in Fig. 3 bezeichnete Lichtquelle 4 zur Abstrahlung eines Lichts auf. Die Lichtquelle 4 weist vorzugsweise wenigstens eine LED auf oder - noch bevorzugter - sie besteht aus einer oder mehreren LEDs. Beim hier gezeigten ersten Ausführungsbeispiel besteht die Lichtquelle 4 aus drei LEDs. Die drei LEDs können dabei beispielsweise baugleich sein oder aber zur Abstrahlung von Licht in unterschiedlichen Farben ausgebildet sein.

Weiterhin weist die Einbauleuchte ein Lichtbeeinflussungselement 6 zur optischen Beeinflussung des Lichts auf. Das Lichtbeeinflussungselement 6 ist dabei derart gestaltet, dass das Licht durch das Lichtbeeinflussungselement 6 in einer, senkrecht zu der Einbauebene E orientierten, ersten Abstrahlebene *E1* weiter aufgefächert wird, als in einer, senkrecht zu der Einbauebene E und senkrecht zu der ersten Abstrahlebene *E1* orientieren, zweiten Abstrahlebene *E2*.

In Fig. 1 ist dies durch entsprechende Pfeile *w1*, *w2*, *w3*, *w4* angedeutet, die die äußeren Begrenzungen des Lichtkegels andeuten sollen, der durch das Licht außerhalb des Lichtbeeinflussungselements 6 gebildet ist, und zwar die Begrenzungen in den beiden genannten Abstrahlebenen *E1* und *E2*. Beispielweise kann dabei das Lichtbeeinflussungselement 6 derart gestaltet sein, dass eine Auffächerung des Lichts in der ersten Abstrahlebene *E1* wird, die durch einen Winkelbereich *2α* begrenzt ist, der symmetrisch um eine Normale N der Einbauebene E herum verläuft. Dabei kann der Winkel α beispielsweis zwischen 90° und 40° betragen, vorzugsweise zwischen 90° und 60°. Entsprechend kann der Lichtkegel in der zweiten Abstrahlebene *E2* durch einen weiteren Winkelbereich *2β* begrenzt sein, wobei *β* kleiner als *α* ist. Beispielsweise kann der Winkel *β* zwischen 0° und 30° betragen, vorzugsweise zwischen 0° und 20°.

Dementsprechend kann insbesondere die Gestaltung derart sein, dass das Lichtbeeinflussungselement 6 das Licht in den beiden Abstrahlebenen *E1* und *E2* jeweils symmetrisch mit Bezug auf die Normale N nach außen, also in einen Außenbereich der Einbauleuchte, weiterleitet. Hierdurch lässt sich das Lichtbeeinflussungselement 6 entsprechend symmetrisch und somit besonders einfach gestalten.

Wie beispielhaft aus den Figuren 2 und 5 hervorgeht, ist vorzugsweise eine Länge L der Anlagefläche 2 in Richtung der ersten Abstrahlebene *E1* größer als eine Breite *B* der der Anlagefläche 2 in Richtung der zweiten Abstrahlebene *E2*. Hierdurch lässt sich die Einbauleuchte mit einer besonders kleinen Breite *B* gestalten, so dass die Einbauleuchte besonders nahe an einer entsprechenden Fensterscheibe montiert werden kann bzw. in einem besonders schmalen Fensterrahmenprofil. Somit lässt sich das gesamte entsprechende Fenster mit besonders geringer entsprechender Erstreckung parallel zu der zweiten Abstrahlebene *E2* gestalten.

Die Breite *B* kann kleiner als 30 mm sein, sogar kleiner als 20 mm.

Wie im gezeigten Beispiel der Fall, kann die Länge L der Anlagefläche 2 gleich der Länge der Einbauleuchte sein und die Breite *B* der Anlagefläche 2 gleich der Breite der Einbauleuchte.

Vorzugsweise ist auch die, in Fig. 3 bezeichnete, entsprechende Länge *l* des Lichtbeeinflussungselements 6 größer als die Breite *b* des Lichtbeeinflussungselements 6.

Beispielsweise kann vorgesehen sein, dass Folgende Beziehung gilt: *1,5* < *L*/*B < 10*, vorzugsweise 2 *< L*/*B <* 5. Entsprechendes ist vorzugsweise auch für das Verhältnis *l*/*b* vorgesehen.

Vorzugsweise ist die Lichtquelle 4 derart angeordnet, dass sie die erste Abstrahlebene *E1* durchsetzt. Wenn die Lichtquelle 4 aus mehreren LEDs besteht, sind die mehreren LEDs vorzugsweise längs einer Geraden G angeordnet, die in der ersten Abstrahlebene *E1* verläuft, vorzugsweise auch parallel zu der Einbauebene E. Auch hierdurch ist eine besonders schmale Bauweise der Einbauleuchte ermöglicht.

Die Anlagefläche 2 ist vorzugsweise durch ein Einbaugehäuse 8 der Einbauleuchte gebildet. Das Einbaugehäuse 8 ist vorteilhaft ein Druckgussgehäuse, beispielsweise aus Aluminium.

Das Lichtbeeinflussungselement 6 ist vorzugsweise über eine Rastverbindung mit dem Einbaugehäuse 8 verbunden. Insbesondere kann dabei vorgesehen sein, dass das Lichtbeeinflussungselement 6 lediglich über die Rastverbindung mit dem Einbaugehäuse 8 verbunden ist. Hierdurch ist ein Zusammenbau der Einbauleuchte erleichtert.

Zur Halterung der Einbauleuchte in der Einbauöffnung weist die Einbauleuchte vorzugsweise ein Federelement 7 auf. In Fig. 6 ist das Federelement 7 in einer Ansicht normal zu der zweiten Abstrahlebene *E2* zu erkennen, Fig. 7 zeigt eine entsprechende Ansicht der, in dem Fensterrahmenprofil 3 montierten Einbauleuchte. Das Federelement 7 ist derart gestaltet, dass es die eingebaute bzw. montierte Einbauleuchte gegen ein Herausziehen aus der Einbauöffnung sichert.

In den Figuren 8 bis 11 ist ein zweites Ausführungsbeispiel skizziert. Soweit nicht anderweitig dargestellt, gelten die obigen Ausführungen auch analog für das zweite Ausführungsbeispiel. Die Bezugszeichen sind in analoger Weise gebraucht.

Wie aus Fig. 8 hervorgeht, ist die Lichtquelle 4 beim zweiten Ausführungsbeispiel durch lediglich eine LED gebildet. Das Lichtbeeinflussungselement 6 ist dementsprechend ausgebildet.

Das Einbaugehäuse 8 weist bei diesem Ausführungsbeispiel wenigstens zwei, beispielsweise vier stiftartige Fortsätze 14 auf, die sich jeweils längs einer Längsachse *a* erstrecken, die normal zu der Einbauebene E orientiert ist. Die Fortsätze 14 dienen als Führungselemente für weitere Bauteile der Einbauleuchte. Hierdurch ist der Zusammenbau der Einbauleuchte erleichtert. Die weiteren Bauteile können hierzu beispielsweise entsprechend geformt sein oder entsprechende Löcher aufweisen, mit denen sie auf die Fortsätze 14 aufgesteckt werden können. Hierdurch ergibt sich eine besonders einfache und sichere Lagefixierung der betreffenden Bauteile gegenüber dem Einbaugehäuse 8.

Eine besonders zuverlässige und einfach herzustellende Verbindung dieser Bauteile mit dem Einbaugehäuse 8 lässt sich dabei erzielen, wenn die Bauteile durch eine Verpressung mit dem Einbaugehäuse 8 verbunden werden bzw. sind. Auf diese Weise lässt sich die Einbauleuchte beispielsweise geeignet dicht gestalten, ohne dass hierfür ein Silikat erforderlich ist.

Die beschriebene Gestaltung ermöglicht insbesondere auch ein entsprechendes maschinelles Verpressen zur Herstellung der Einbauleuchte.

Die weiteren Bauteile können insbesondere ein Dichtelement 9 und ein Halteelement 11 für die Lichtquelle 4 umfassen, wobei das Dichtelement 9 eine Dichtung zwischen dem Einbaugehäuse 8 und dem Halteelement 11 bildet.

Das Halteelement 11 kann eine Platine umfassen, beispielsweise aus Aluminium oder aus einer solchen gebildet sein.

Die weiteren Bauteile umfassen vorzugsweise auch das Federelement 7. Wie bei diesem Ausführungsbeispiel der Fall, umfasst das Federelement 7 vorzugsweise Federarme 71, 72, die parallel zu der ersten Abstrahlebene *E1* ausfederbar sind. Die Federarme 71, 72 sind vorzugsweise lediglich im Bereich der beiden Breitseiten des Einbaugehäuses 8 angeordnet. Auch hierdurch ist eine besonders schmale Ausführung der Einbauleuchte ermöglicht.

Weiterhin vorteilhaft weist die Einbauleuchte eine Zugentlastungseinrichtung 10a, 10b auf, die zur Zugentlastung für ein elektrisches Kabel 13 zur Zuführung von elektrischem Strom zum Betrieb der Lichtquelle 4 dient. Vorzugsweise ist dabei die Zugentlastungseinrichtung 10a, 10b derart angeordnet, dass sie die erste Abstrahlebene *E1* durchsetzt. Hierdurch ist weiterhin eine besonders schmale Ausführung der Einbauleuchte ermöglicht.

Vorzugsweise weist das Halteelement 11 einen elektrischen Anschluss 15 auf, der zur elektrischen Verbindung mit dem Kabel 13 vorgesehen ist. Zur Herstellung der Einbauleuchte lässt sich dann in einem ersten Schritt das Kabel 13 mit dem betreffenden Anschluss 15 verbinden, zum Beispiel durch Verlöten, in einem weiteren Schritt können die entsprechenden Bauteile mithilfe der Fortsätze 14 wie gewünscht relativ zu dem Einbaugehäuse 8 angeordnet werden und in einem noch weiteren Schritt kann dann die genannte Verpressung erfolgen.

Beim gezeigten Ausführungsbeispiel umfasst die Zugentlastungseinrichtung 10a, 10b zwei separat ausgebildete Teile, hier der Einfachheit halber als ein "Oberteil" 10a und ein "Unterteil" 10b bezeichnet, die im zusammengesetzten Zustand das Kabel 13 umklammernd fixieren. Das Oberteil 10a kann einen Fortsatz 101 aufweisen, der zum Einstecken in ein entsprechendes Loch im Einbaugehäuse 8 dient, so dass eine lagegerechte Anordnung des Oberteils 10a am Einbaugehäuse 8 erleichtert ist.

Vorzugsweise ist eines der beiden separaten Teile - im gezeigten Beispiel das Unterteil 10b - als Teilbereich des Dichtelements 9 ausgestaltet. Das andere Teil - hier also das Oberteil 10a - stellt vorzugsweise eines der oben genannten weiteren Bauteile dar, so dass es bei der Herstellung der Einbauleuchte beim Verpressen entsprechend mit verpresst wird. So ist eine besonders zuverlässig dichte Verbindung auf besonders einfache Weise herstellbar. Es lässt sich insbesondere nicht nur eine Abdichtung erzielen, die der gewünschten Schutzart entspricht, sondern auch eine Zugentlastung, die den entsprechenden Leuchten-Normen entspricht.

Weiterhin vorteilhaft ist die Zugentlastungseinrichtung 10a, 10b außerdem zur Abdichtung der Einbauleuchte um das Kabel 13 herum ausgebildet. Hierzu umfasst die Zugentlastungseinrichtung 10a, 10b vorzugsweise einen Umklammerungsbereich 103a, 103b und einen Dichtbereich 102a, 102b. Im gezeigten Beispiel weist das Oberteil 10a einen Umklammerungsbereich-Teil 103a und einen Dichtbereichs-Teil 102a auf und das Unterteil 10b weist einen Umklammerungsbereich-Teil 103b und einen Dichtbereichs-Teil 102b auf, wobei der Umklammerungsbereich 103a, 103b aus dem Umklammerungsbereich-Teil 103a des Oberteils 10a und dem Umklammerungsbereich-Teil 103b des Unterteils 10b gebildet ist und der Dichtbereich 102a, 102b aus dem aus dem Dichtbereichs-Teil 102a des Oberteils 10a und dem Dichtbereichs-Teil 102b des Unterteils 10b gebildet ist.

Zweckmäßigerweise ist der Dichtbereich 102a, 102b aus einem flexibleren Material gebildet als der Umklammerungsbereich 103a, 103b.

Vorteilhaft weist die Einbauleuchte außerdem eine weitere Zugentlastungseinrichtung für ein entsprechendes weiteres Kabel 13' mit denselben Merkmalen wie die zuerst genannte Zugentlastungseinrichtung 10a, 10b auf, wobei insbesondere auch die weitere Zugentlastungseinrichtung derart angeordnet ist, dass sie die erste Abstrahlebene *E1* durchsetzt, vorzugsweise auf einer mit Bezug auf die Lichtquelle 4 gegenüberliegenden Seite. Dementsprechend kann natürlich auch ein analog zu dem zuerst genannten Anschluss 15 gebildeter weiterer Anschluss 15' vorgesehen sein. Der Anschluss 15 und der weitere Anschluss 15' sind ebenfalls vorzugsweise so angeordnet, dass sie die erste Abstrahlebene *E1* durchsetzen und sich vorzugsweise mit Bezug auf die Lichtquelle 4 gegenüberliegen.

Mehrere erfindungsgemäße Einbauleuchten, die beispielsweise in einem entsprechenden Fensterrahmenprofil eingebaut sind, können unter Nutzung einer Stromversorgungseinheit betrieben werden. Dabei kann eine Reihenschaltung der Einbauleuchten vorgesehen sein. Beispielsweise kann eine Konstant-Stromversorgung, beispielsweise mit 350 mA vorgesehen sein. Die Einbauleuchte ist vorzugsweise dazu ausgelegt, ohne Steuerungsleitung betrieben zu werden; somit genügt es, zur Stromversorgung die Einbauleuchte entsprechend mit lediglich einer IN- und einer OUT-Leitung zu versehen.

Weiterhin vorzugsweise weist die Einbauleuchte auch eine Überhitzungs-Schutzeinrichtung auf. Diese kann beispielsweise derart gestaltet sein, dass eine Stromzufuhr zu der Lichtquelle automatisch unterbrochen wird, falls eine Temperatur in einem inneren Bereich der Einbauleuchte eine bestimmte Grenztemperatur überschreitet. Es kann aber auch vorgesehen sein, dass im genannten Fall einer Überhitzung die Stromleitungen, die zum Betrieb mit der Lichtquelle 4 verbunden sind, automatisch unter Umgehung der Lichtquelle 2 überbrückt werden. Hierzu kann die Überhitzungs-Schutzeinrichtung beispielsweise einen Transistor aufweisen. Dies ist insbesondere von Vorteil, wenn mehrere erfindungsgemäße Einbauleuchten in einem Fensterrahmenelement angeordnet sind und dabei elektrisch in Reihe geschaltet sind. Somit lässt sich vermeiden, dass bei Überhitzung einer der Einbauleuchten sofort alle Einbauleuchten ausfallen.

Mit der erfindungsgemäßen Einbauleuchte lassen sich insbesondere Fensterlaibungen, Fensternischen und dergleichen im Außenbereich beleuchten, aber auch andersartige Fassadenbereiche. Dadurch, dass sich die Einbauleuchte besonders schmal bauen lässt, genügen kleinste Vorsprünge etc. zum Einbau der Einbauleuchte. Die Einbauleuchte zeichnet sich dabei insbesondere durch eine einfache Herstellung und Montierbarkeit und eine entsprechend geeignete hohe Schutzart aus. Mit der Einbauleuchte lassen sich Lichtströme von mehr als 70 lm erzielen.

## Patentansprüche

1. Einbauleuchte für den Außenbereich, insbesondere zur Montage in einem Fensterrahmenprofil (3),
aufweisend
- eine Anlagefläche (2) zur Anlage an einen Randbereich (R) einer Einbauöffnung, wobei durch die Anlagefläche (2) eine Einbauebene (E) der Einbauleuchte festgelegt ist,
- eine Lichtquelle (4) zur Abstrahlung eines Lichts,
- ein Lichtbeeinflussungselement (6) zur optischen Beeinflussung des Lichts, wobei das Lichtbeeinflussungselement (6) derart gestaltet ist, dass das Licht durch das Lichtbeeinflussungselement (6) in einer, senkrecht zu der Einbauebene (E) orientierten, ersten Abstrahlebene (*E1*) weiter aufgefächert wird, als in einer, senkrecht zu der Einbauebene (E) und senkrecht zu der ersten Abstrahlebene (*E1*) orientieren, zweiten Abstrahlebene (*E2*),
**dadurch gekennzeichnet,**
**dass** die Anlagefläche (2) durch ein Einbaugehäuse (8) der Einbauleuchte gebildet ist,
wobei das Einbaugehäuse (8) wenigstens zwei stiftartige Fortsätze (14) mit Längsachsen (a) aufweist, die normal zu der Einbauebene (E) orientiert sind, wobei die Fortsätze (14) Führungselemente für weitere Bauteile der Einbauleuchte bei einem Zusammenbau der Einbauleuchte darstellen,
wobei die weiteren Bauteile ein Dichtelement (9) sowie ein Halteelement (11) für die Lichtquelle (4) umfassen, wobei das Dichtelement (9) eine Dichtung zwischen dem Einbaugehäuse (8) und dem Halteelement (11) bildet, wobei die Einbauleuchte weiterhin eine Zugentlastungseinrichtung (10a, 10b) für ein Kabel (13) zur Zuführung von elektrischem Strom zum Betrieb der Lichtquelle (4) aufweist,
wobei die Zugentlastungseinrichtung (10a, 10) zwei separate Teile umfasst, die im zusammengesetzten Zustand das Kabel (13) umklammernd fixieren, wobei ein erstes der beiden separaten Teile (10a) eines der weiteren Bauteile darstellt und das zweite der beiden separaten Teile (10b) durch das Dichtelement (9) gebildet ist.

2. Einbauleuchte nach Anspruch 1,
bei der das Lichtbeeinflussungselement (6) weiterhin derart gestaltet ist, dass das Licht in der ersten Abstrahlebene (*E1*) und/oder in der zweiten Abstrahlebene (E2) symmetrisch zu einer Normalen (N) der Einbauebene (E) abgegeben wird.

3. Einbauleuchte nach Anspruch 1 oder 2,
bei der eine Länge (L) der Anlagefläche (2) in Richtung der ersten Abstrahlebene (*E1*) größer ist als eine Breite (*B*) der Anlagefläche (2) in Richtung der zweiten Abstrahlebene (E2).

4. Einbauleuchte nach einem der vorhergehenden Ansprüche,
bei der die Lichtquelle (4) wenigstens eine LED umfasst, vorzugsweise aus einer oder mehreren LEDs besteht, wobei vorzugsweise die Lichtquelle (4) derart angeordnet ist, dass sie die erste Abstrahlebene (*E1*) durchsetzt.

5. Einbauleuchte nach einem der vorhergehenden Ansprüche,
bei der das Einbaugehäuse (8) ein Druckgussgehäuse ist.

6. Einbauleuchte nach einem der vorhergehenden Ansprüche,
die derart gestaltet ist, dass das Lichtbeeinflussungselement (6) vorzugsweise lediglich über eine Rastverbindung mit dem Einbaugehäuse (8) verbunden ist.

7. Einbauleuchte nach einem der vorhergehenden Ansprüch4,
bei der die weiteren Bauteile mit dem Einbaugehäuse (8) durch eine Verpressung verbunden sind.

8. Einbauleuchte nach einem der vorhergehenden Ansprüche,
bei der die Zugentlastungseinrichtung (10a, 10b) derart angeordnet ist, dass sie die erste Abstrahlebene (*E1*) durchsetzt.

9. Einbauleuchte nach einem der vorhergehenden Ansprüche,
bei der die Zugentlastungseinrichtung (10a, 10b) weiterhin zur Abdichtung der Einbauleuchte um das Kabel (13) herum ausgebildet ist.

10. Einbauleuchte nach Anspruch 9,
bei der die Zugentlastungseinrichtung (10a, 10b) einen Umklammerungsbereich (103a, 103b) und einen Dichtbereich (102a, 102b) aufweist, wobei der Dichtbereich (102a, 102b) aus einem flexibleren Material gebildet ist als der Umklammerungsbereich (103a, 103b).

11. Einbauleuchte nach einem der vorhergehenden Ansprüche,
weiterhin aufweisend
ein Federelement (7) zur Halterung der Einbauleuchte in der Einbauöffnung.

12. Fensterrahmenelement, aufweisend
- ein Fensterrahmenprofil (3) und
- wenigstens eine Einbauleuchte nach einem der vorhergehenden Ansprüche,
wobei das Fensterrahmenprofil (3) wenigstens eine Einbauöffnung für die wenigstens eine Einbauleuchte aufweist und die wenigstens eine Einbauleuchte in die wenigstens eine Einbauöffnung eingebaut ist.

13. Fensterrahmenelement nach Anspruch 12,
bei dem die wenigstens eine Einbauleuchte eine Überhitzungs-Schutzeinrichtung aufweist.

## Claims

1. Recessed luminaire for outdoor use, in particular for installation in a window frame profile (3), comprising
- a contact surface (2) for engagement with an edge region (R) of a mounting hole, wherein an installation plane (E) of the downlight is set by the contact surface (2),
- a light source (4) for emitting a light,
- a light influencing element (6) for the optical influencing of the light,
wherein the light influencing element (6) is so designed that the light through the light influencing element (6) is fanned out further in a first emission plane (E1) perpendicular to the installation plane (E), than in a second emission plane (E2) perpendicular to the installation plane (E) and perpendicular to the first emission plane (E1),
**characterised in that,**
the contact surface (2) is formed by a recessed housing (8) of the recessed luminaire,
wherein the recessed housing (8) has at least two pin-like projections (14) having longitudinal axes (a) that are oriented perpendicularly to the installation plane (E), wherein the projections (14) serve as guiding elements for further components of the recessed luminaire upon assembly of the recessed luminaire,
wherein the other components comprise a sealing element (9) as well as a retaining element (11) for the light source (4), wherein the sealing element (9) forms a seal between the recessed housing (8) and the retaining element (11),
wherein the luminaire further comprises a mains lead cleat (10a, 10b) for a cable (13) supplying electric power to operate the light source (4)
wherein the mains lead cleat (10a, 10b) comprises two separate parts, which clamp the cable (13) in the assembled state,
wherein a first of the two separate parts (10a) represents one of the further components, while the second of the two separate parts (10b) is formed by the sealing element (9).

2. Recessed luminaire according to claim 1, wherein the light influencing element (6) is further designed in such a way that the light in the first emission plane (E1) and/or in the second emission plane (E2) is emitted symmetrically to a normal (N) of the installation plane (E).

3. Recessed luminaire according to claim 1 or 2, wherein a length (L) of the contact surface (2) in the direction of the first emission plane (E1) is greater than a width (B) of the contact surface (2) in the direction of the second emission plane (E2).

4. Recessed luminaire according to one of the preceding claims, wherein the light source (4) comprises at least an LED, preferably one or more LEDs, wherein the light source (4) is preferably so arranged that it passes through the first emission plane (E1).

5. Recessed luminaire according to any preceding claim, wherein the recessed housing (8) is a die-cast housing.

6. Recessed luminaire according to one of the preceding claims, wherein it is so designed that the light influencing element (6) is preferably only connected with the recessed housing (8) via a latching connection.

7. Recessed luminaire according to one of the preceding claims, wherein the said further components are connected with the recessed housing (8) through a pressing operation.

8. Recessed luminaire according to one of the preceding claims, wherein the said mains lead cleat (10a, 10b) is so arranged that it passes through the first emission plane (E1).

9. Recessed luminaire according to one of the preceding claims, wherein the said mains lead cleat (10a, 10b) is further adapted to seal the recessed luminaire around the cable (13).

10. Recessed luminaire according to claim 9, wherein the mains lead cleat (10a, 10b) comprises a clamping section (103a, 103b) and a sealing section (102a, 102b), wherein the sealing section (102A, 102b) is made of a material that is more flexible than the clamping section (103a, 103b).

11. Recessed luminaire according to one of the preceding claims, wherein it further comprises a spring element (7) for retaining the recessed luminaire in the mounting hole.

12. Window frame element, comprising
- a window frame profile (3) and
- at least a recessed luminaire according to one of the preceding claims,
wherein the window frame profile (3) has at least one mounting hole for the at least one luminaire, while the at least one luminaire is installed in the at least one mounting hole.

13. Window frame element according to claim 12, wherein the at least one luminaire has an overheating protection device.

## Revendications

1. Luminaire encastré pour l'extérieur, plus particulièrement pour le montage dans un profilé de cadre de fenêtre (3),
comprenant
- une surface d'appui (2) pour l'appui contre une partie de bord (R) d'une ouverture d'encastrement, la surface d'appui (2) définissant un plan d'encastrement (E) du luminaire encastré,
- une source de lumière (4) pour l'émission d'une lumière,
- un élément de commande de la lumière (6) pour la commande optique de la lumière, l'élément de commande de la lumière (6) étant conçu de façon à ce que la lumière traversant l'élément de commande de la lumière (6) dans un premier plan d'émission (*E1*), perpendiculaire au plan d'encastrement (E), soit plus étalée que dans un deuxième plan d'émission (E2) perpendiculaire au plan d'encastrement (*E*) et perpendiculaire au premier plan d'émission (*E1*),
**caractérisé en ce que**
la surface d'appui (2) est constituée d'un boîtier encastré (8) du luminaire encastré, le boîtier encastré (8) comprenant au moins deux prolongements (14) en forme de tiges avec des axes longitudinaux (a) orientés de manière normale au plan d'encastrement (E),
les prolongements (14) constituant des éléments de guidage pour des composants supplémentaires du luminaire encastré lors de l'assemblage du luminaire encastré, les composants supplémentaires comprenant un élément d'étanchéité (9) ainsi qu'un élément de maintien (11) pour la source de lumière (4), l'élément d'étanchéité (9) formant un joint d'étanchéité entre le boîtier encastré (8) et l'élément de maintien (11), le luminaire encastré comprenant en outre un dispositif de décharge de traction (10a, 10b) pour un câble (13) pour l'alimentation en courant électrique pour le fonctionnement de la source de lumière (4),
le dispositif de décharge de traction (10a, 10b) comprenant deux parties séparées qui fixent, dans l'état assemblé, le câble (13) en l'enserrant,
une première des deux parties séparées (10a) constituant un des composants supplémentaires et la deuxième des deux parties séparées (10b) étant constituée de l'élément d'étanchéité (9).

2. Luminaire encastré selon la revendication 1,
dans lequel l'élément de commande de la lumière (6) est en outre conçu de façon à ce que la lumière est émise dans le premier plan d'émission (*E1*) et/ou dans le deuxième plan d'émission (*E2*) de manière symétrique à une normale (N) du plan d'encastrement (E).

3. Luminaire encastré selon la revendication 1 ou 2,
dans lequel une longueur (L) de la surface d'appui (2) dans la direction du premier plan d'émission (E1) est supérieure à une largeur (B) de la surface d'appui (2) dans la direction du deuxième plan d'émission (E2).

4. Luminaire encastré selon l'une des revendications précédentes,
dans lequel la source de lumière (4) comprend au moins une LED, de préférence est constituée d'une ou plusieurs LED, la source de lumière (4) étant de préférence disposée de façon à ce qu'elle traverse le premier plan d'émission (E1).

5. Luminaire encastré selon l'une des revendications précédentes,
dans lequel le boîtier encastré (8) est un boîtier moulé sous pression.

6. Luminaire encastré selon l'une des revendications précédentes,
qui est conçu de façon à ce que l'élément de commande de lumière (6) soit relié de préférence uniquement par l'intermédiaire d'une liaison d'encliquetage, avec le boîtier en castré (8).

7. Luminaire encastré selon l'une des revendications précédentes,
dans lequel les composants supplémentaires sont reliés avec le boîtier encastré (8) par pressage.

8. Luminaire encastré selon l'une des revendications précédentes,
dans lequel le dispositif de décharge de traction (10a, 10b) est disposé de façon à ce qu'il traverse le premier plan d'émission (E1).

9. Luminaire encastré selon l'une des revendications précédentes,
dans lequel le dispositif de décharge de traction (10a, 10b) est disposé en outre autour du câble (13) pour l'étanchéification du luminaire encastré.

10. Luminaire encastré selon la revendication 9,
dans lequel le dispositif de décharge de traction (10a, 10b) comprend une partie de serrage (103a, 103b) et une partie d'étanchéité (102a, 102b), la partie d'étanchéité (102a, 102b) étant constituée d'un matériau plus flexible que celui de la partie de serrage (103a, 103b).

11. Luminaire encastré selon l'une des revendications précédentes, comprenant en outre
un élément à ressort (7) pour le maintien du luminaire encastré dans l'ouverture d'encastrement.

12. Elément de cadre de fenêtre comprenant
- un profilé de cadre de fenêtre (3) et
- au moins un luminaire encastré selon l'une des revendications précédentes, le profilé de cadre de fenêtre (3) comprenant au moins une ouverture d'encastrement pour l'au moins un luminaire encastré et l'au moins un luminaire encastré étant encastré dans l'au moins une ouverture d'encastrement.

13. Elément de cadre de fenêtre selon la revendication 12,
dans lequel l'au moins un luminaire encastré comprend un dispositif de protection anti-surchauffe.
